# DEMANDE DE BREVET EUROPEEN

(11) **EP 0 381 593 A1**
(43) Date de publication de la demande: **08.08.1990**
(21) Numéro de dépôt: 90420036.7
(22) Date de dépôt: 25.01.1990
(51) Int. Cl.: A41F 1/00

(54) **Dispositif de fermeture pour soutien-gorge et soutien-gorge en faisant application**

(30) Priorité: 25.01.1989 FR 8901139
(71) Demandeur: Brigaud, Jean François, F-69390 Millery (FR)
(72) Inventeur: Brigaud, Jean François, F-69390 Millery (FR)
(74) Mandataire: Ropital-Bonvarlet, Claude

(57) **Abrégé**

- Attache de vêtements.

- Le dispositif est caractérisé en ce que :
. la seconde partie de liaison (**II**) comporte :
.. une semelle ou base (**12**) de fixation sur le ruban,
.. et un crochet (**13**) constitué par une petite branche ou pied de liaison (**14**) s'élevant à partir de la semelle et par une grande branche (**15**), dite de crochetage, solidaire de la petite branche et s'étendant à distance de la semelle avec laquelle elle délimite un couloir d'engagement (**16**) présentant, en section droite transversale, une forme rectangulaire dont la plus grande dimension est parallèle à la semelle,
. et la première partie de liaison (**I**) comprend une porte (**4**) dont la barrette avant (**6**) présente une section droite transversale conjuguée à celle du couloir.

- Application aux soutien-gorges.

## Description

La présente invention est relative aux attaches constituées de deux éléments de liaison complémentaires, destinés à être adaptés, pour tout moyen convenable, sur des parties de vêtements et, plus particulièrement, de lingerie féminine.

L'invention concerne, plus spécialement, les dispositifs mis en oeuvre pour assurer la fermeture d'une ceinture thoracique, plus particulièrement appartenant à un soutien-gorge.

Les extrémités d'une ceinture thoracique de soutien-gorge sont, traditionnellement, pourvues de moyens de fermeture ou d'accrochage qui, dans un premier temps, ont été constitués par des pièces métalliques crochetables, rapportées par piqûres.

Afin d'offrir une possibilité de réglage pour une même taille, ces dispositifs font, généralement, intervenir un crochet susceptible d'être amené en coopération avec l'une quelconque de plusieurs portes fixées à des distances relatives déterminées.

Il peut être considéré que les moyens techniques ci-dessus ne donnent pas entière satisfaction pour deux raisons.

La première réside dans la difficulté relative que perçoivent les utilisatrices pour assurer l'accrochage ou le décrochage des extrémités de la ceinture thoracique.

La seconde réside dans l'inadaptation des moyens de réglage constitués par plusieurs portes successives conférant des positions prédéterminées de tension relative. La conformation thoracique de l'utilisatrice et la perte dans le temps de la fonction élastique du tissu constitutif du soutien-gorge font que le port du soutien-gorge n'est pas assuré de façon confortable et efficace malgré les possibilités de réglage offertes.

La technique antérieure a formulé d'autres propositions parmi lesquelles il convient de citer, plus particulièrement, l'enseignement divulgué par la demande française **2 596 253 (86-04 645**).

Selon cette demande française, le dispositif de fermeture comprend une première partie de liaison en forme de porte qui peut être immobilisée en position réglable sur la ceinture par effet de coincement produit par un curseur enfilé, simultanément, sur le ruban de ceinture et sur la porte.

Le dispositif comprend une deuxième partie de liaison, constituée sous la forme d'un crochet adapté sur le second ruban de la ceinture pour coopérer avec la porte dans laquelle il peut être engagé.

La porte et le crochet sont réalisés en matière plastique moulée.

Il peut être considéré que cette proposition représente une solution permettant de régler le problème de l'adaptation en taille de la ceinture thoracique. En effet, l'utilisatrice peut, à volonté, modifier le réglage de longueur en faisant coulisser la porte par l'intermédiaire du curseur.

Si une telle proposition donne satisfaction sur ce point, les expérimentations qui ont été conduites ont permis de déceler que la coopération entre le crochet et la porte ne possédait pas toujours l'efficacité requise, notamment dans les cas de mise sous tension élastique de la ceinture thoracique.

Il a été constaté, par ailleurs, que la forme de réalisation des parties de liaison faisait naître, pour l'utilisatrice, des difficultés d'accrochage, plus particulièrement pour assurer la coopération entre le crochet et la porte.

Il a été constaté, également, que l'adaptation de la partie de liaison en forme de crochet sur le ruban de ceinture était faite pour laisser subsister sur ce ruban une partie terminale libre apte à assurer le recouvrement, au moins partiel, du dispositif en position de fermeture, afin de masquer le plus possible la présence de l'attache de fixation. Une telle obligation a, toutefois, aboutit à la constatation que cette partie terminale présentait une tendance au roulage se traduisant par une protubérance disgracieuse perceptible sous les vêtements.

Les perfectionnements selon la présente invention visent à remédier aux inconvénients ci-dessus, en vue de parfaire le dispositif de fermeture et de lui conférer des qualités de fonctionnalité, de mise en oeuvre et d'esthétique supérieures à celles de la proposition divulguée par la demande française **2 596 253 (86-04 145**).

Pour atteindre les objectifs ci-dessus, le dispositif de fermeture pour soutien-gorge est caractérisé en ce que :
- la seconde partie de liaison comporte :
. une semelle ou base de fixation sur le ruban, possédant une plage dite arrière s'étendant au-delà de l'aplomb de l'extrémité de la branche de crochetage et sur une mesure au moins égale à l'étendue transversale de ladite branche,
. et un crochet constitué par une petite branche ou pied de liaison s'élevant à partir de la semelle et par une grande branche, dite de crochetage, solidaire de la petite branche et s'étendant à distance de la semelle avec laquelle elle délimite un couloir d'engagement présentant, en section droite transversale, une forme rectangulaire dont la plus grande dimension est parallèle à la semelle,
- et la première partie de liaison comprend une porte dont la barrette avant présente une section droite transversale conjuguée à celle du couloir.

L'invention a également pour objet un soutien-gorge dont la ceinture thoracique est équipée d'un dispositif de fermeture selon l'invention.

Diverses autres caractéristiques ressortent de la description faite ci-dessous en référence aux dessins annexés qui montrent, à titre d'exemples non limitatifs, des formes de réalisation de l'objet de l'invention.
La **fig. 1** est une perspective partielle d'une ceinture thoracique de soutien-gorge équipée d'un dispositif de fermeture selon l'invention.
La **fig. 2** est une coupe-élévation montrant, à plus grande échelle et plus en détail, les parties constitutives du dispositif de fermeture.
La **fig. 3** est une coupe-élévation, analogue à la **fig. 2**, illustrant les parties constitutives en coopération.
La **fig. 4** est une coupe-élévation illustrant, à plus grande échelle, une variante de réalisation de certains des éléments constitutifs du dispositif.

Le dispositif de fermeture selon l'invention est destiné à être adapté sur une ceinture thoracique de soutien-gorge **1** comprenant, de façon connue, un ruban élastique **2** et un ruban élastique **3**, respectivement dénommés gauche et droit, en considération du sens de porter.

Le dispositif de fermeture comprend une première partie de liaison **I** qui est constituée par une porte **4** destinée à être adaptée de façon réglable sur la face extérieure **2a** du ruban **2**. De façon connue, la porte **4** se présente sous la forme d'une boucle fermée délimitant une ouverture ou lumière **5**, de préférence de forme générale rectangulaire définie par une barrette **6**, dite avant, et une barrette **7**, dite arrière, qui sont réunies entre elles par des traverses **8**. La porte **4** est, de préférence, réalisée en une matière plastique injectée sous pression et présente une épaisseur faible, par exemple comprise entre 0,5 et 1 mm.

La barrette arrière **7** possède, sur sa face postérieure, des picots **9** qui sont destinés à pénétrer dans la matière constitutive du ruban **2** sous l'action d'un curseur de blocage **10** enfilé, simultanément, sur le ruban **2** et sur la porte. Le curseur **10** est réalisé pour exercer une force de serrage, appliquant le ruban **2** contre la face postérieure de la porte, de manière à provoquer la pénétration relative partielle des picots **9** assurant l'immobilisation de la porte dans une position déterminée, réglable à volonté par coulissement relatif du curseur **10** dans le sens de dégagement.

Selon l'invention, la barrette **7** est réalisée de manière à comporter, sur sa face antérieure, une saillie **11** de butée limitant la course de déplacement du curseur **10** dans le sens de serrage schématisé par la flèche **f₁**. La saillie **11** peut être constituée par un ou plusieurs épaulements dont la hauteur **h** est, de préférence, égale à l'épaisseur **e** du curseur.

Il est avantageux, dans certains cas, de conférer à la face antérieure de la barrette arrière **7** une inclinaison montant en direction de la saillie **11**, de manière à réaliser, par coopération avec le curseur **10**, un effet de coincement accroissant progressivement la pression de serrage exercée sur le ruban **2**.

Le dispositif de fermeture comprend une seconde partie de liaison **II** qui est réalisée de manière complémentaire à la partie **I**. Cette partie de liaison **II** comprend une base **12** à partir de laquelle est formé un crochet **13** constitué par une petite branche ou pied de liaison **14** et par une grande branche **15** délimitant, avec la base **12**, un couloir d'engagement **16**. La partie de liaison **II** est réalisée comme la partie **I**, de préférence en matière plastique moulée par injection. Cette partie **II** est destinée à être fixée, par tout moyen convenable, sur la face intérieure **3b** du ruban **3**.

Selon l'invention, il est prévu de réaliser le crochet **13** de manière à lui faire comporter une branche **15** présentant, à partir du pied de liaison **14** et jusqu'à son extrémité, une largeur sensiblement égale, au jeu près, à la mesure correspondante de l'ouverture **5**, de façon à pouvoir y être juste engagée, comme cela apparaît à la **fig. 2**. Par ailleurs, le crochet **13** est réalisé de manière à définir, avec la base **12**, un couloir **16** présentant, en section droite transversale prise perpendiculairement au plan **P-P′** de la semelle **12**, une forme rectangulaire dont la plus grande dimension est parallèle à la semelle.

De façon complémentaire, la porte **4** est réalisée de manière que la barrette avant **6** présente une forme conjuguée au couloir **16**.

Ainsi que cela ressort de la comparaison des **fig. 2** et **3**, la coopération entre les parties **I** et **II**, en vue d'établir la liaison des rubans **2** et **3**, consiste à engager le crochet **13** dans l'ouverture **5**, puis à faire coulisser relativement les parties **I** et **II**, respectivement dans le sens des flèches **f₂** et **f₃**, pour provoquer l'introduction de la barrette **6** dans le couloir d'engagement **16** jusqu'en butée contre le pied **14**.

Les formes conjuguées de la barrette avant **6** et du couloir **16** permettent de réaliser un engagement par simple coulissement, en déplaçant parallèlement ou sensiblement parallèlement les deux pièces **1** et **2** qui se trouvent ensuite assujetties sans possibilité de déplacement relatif par torsion ou rotation relative dans l'un ou l'autre des sens de la flèche **f₄**.

Cette coopération mutuelle permet de maintenir les pièces **I** et **II** dans deux positions relatives parallèles, particulièrement favorables au maintien d'une contrainte de traction élastique permanente exercée par le réglage préalable de la ceinture **1** pour assurer un maintien confortable pour l'utilisatrice.

La constitution en forme conjuguée, entre la barrette avant **6** et le couloir **16**, permet d'éviter toute tendance à la rotation relative et facilite la fermeture ou l'ouverture des rubans **2** et **3** par un simple glissement relatif parallèle entre les pièces **I** et **II**.

Selon une autre disposition constructive de l'invention, la pièce **II** est également réalisée de manière que la base **12** se présente sous la forme d'une semelle possédant, à partir de l'aplomb du bord extrême de la branche de crochetage **15**, un prolongement **17** s'étendant dans le plan de la base **12** et sur une mesure correspondant au moins à l'étendue, en section droite transversale, de la branche de crochetage **15**. De cette manière, comme cela ressort de la **fig. 2**, lors de l'adaptation entre les parties **I** et **II**, la barrette **6** prend appui sur le prolongement **17** dès que le crochet **13** a pénétré l'ouverture **5** et se trouve ainsi dans cette position en alignement exact avec le couloir **16** dans lequel elle peut pénétrer relativement par simple déplacement opposé parallèle entre les parties **I** et **II**. Par ce moyen, il est ainsi porté remède à la difficulté d'association des parties **I** et **II** se produisant lorsque la barrette avant **6** bute contre le bord de la base **12** se situant, sensiblement, à l'aplomb de celui de la branche de crochetage **15**.

L'existence du prolongement **17**, formant une plage arrière, fournit une surface de référence ou plan de guidage permettant de procurer une perception tactile à l'utilisatrice qui peut convenablement orienter la barrette **6** de la porte **4** en regard de l'ouverture du couloir **16** pour faciliter son engagement et sa pénétration par simple coulissement relatif.

Selon une autre disposition constructive, la base **12** est également réalisée de manière à comporter un prolongement avant **18** s'étendant sur une mesure transversale correspondant, sensiblement, à celle de la branche de crochetage **15**. Un tel prolongement, tel que cela ressort des **fig. 2** et **3**, fournit, tout d'abord, une base de référence pour la pénétration relative du crochet **13** dans la lumière ou fenêtre **5** et constitue, après adaptation de la fermeture selon la **fig. 3**, un prolongement s'établissant, exactement, dans le niveau de la face correspondante du curseur **10**. Ceci permet de supprimer les variations de niveau disgracieuses qui peuvent apparaître sous les vêtements lorsque le dispositif est en position de fermeture. Dans cet état, le prolongement **18** masque totalement la partie de l'ouverture 5 ayant été dégagée après introduction de la barrette **6** à l'intérieur du couloir **16**.

Selon une variante de réalisation, représentée par la **fig. 3**, les formes conjuguées, entre la barrette avant **6** et le couloir **16**, peuvent, avantageusement, être prévues pour faire intervenir un effet de coincement dans la position de fermeture. A cet effet, il peut être prévu de réaliser la branche de crochetage **15** de telle manière que sa face interne **19** présente, depuis l'extrémité **20** de ladite branche, une inclinaison convergeant vers la base **12** en direction de la petite branche **14**. Dans un tel cas, la branche **6** possède alors une face dite extérieure **6a** présentant la même inclinaison convergente par rapport à la face **6b**.

Selon une autre disposition de l'invention, le prolongement **18**, constituant la plage avant de la semelle **12**, est mis à profit pour éviter la tendance au roulage du bord extrême du ruban **3**. A cette fin, la liaison, entre la partie **II** et le ruban **3**, est effectuée pour que le bord transversal **18a** de la semelle **18** soit situé, approximativement, en alignement ou légèrement en retrait du bord **21** du ruban **3**.

Par les moyens techniques ci-dessus, il est mis fin aux inconvénients portés au compte de l'enseignement divulgué par la demande française **2 596 253 (86-04 645**).

L'invention n'est pas limitée aux exemples décrits et représentés, car diverses modifications peuvent y être apportées sans sortir de son cadre.

## Revendications

**1** - Dispositif de fermeture pour soutien-gorge, du type comprenant, d'une part, une première partie de liaison (**I**) constituée d'une porte (**4**) et d'un curseur (**10**) d'adaptation et de réglage sur le ruban gauche (**2**) de la ceinture thoracique du soutien-gorge, cette porte présentant une ouverture ou fenêtre (**5**) délimitant une barrette d'accrochage avant (**6**) et, d'autre part, une seconde partie de liaison (**II**), adaptée sur le ruban droit (**3**) de la ceinture et comprenant un crochet (**13**) formant une branche de crochetage (**15**) apte à pénéter dans la fenêtre et à coopérer avec la barrette,
caractérisé en ce que :
- la seconde partie de liaison (**II**) comporte :
. une semelle ou base (**12**) de fixation sur le ruban, possédant une plage dite arrière (**17**) s'étendant au-delà de l'aplomb de l'extrémité de la branche de crochetage (**15**) et sur une mesure au moins égale à l'étendue transversale de ladite branche,
. et un crochet (**13**) constitué par une petite branche ou pied de liaison (**14**) s'élevant à partir de la semelle et par une grande branche (**15**), dite de crochetage, solidaire de la petite branche et s'étendant à distance de la semelle avec laquelle elle délimite un couloir d'engagement (**16**) présentant, en section droite transversale, une forme rectangulaire dont la plus grande dimension est parallèle à la semelle,
- et la première partie de liaison (**I**) comprend une porte (**4**) dont la barrette avant (**6**) présente une section droite transversale conjuguée à celle du couloir.

**2** - Dispositif selon la revendication 1, caractérisé en ce que la seconde partie de liaison comporte une semelle ou base de fixation (**12**) possédant une plage dite avant (**18**) s'étendant au-delà du pied de liaison sur une mesure égale ou inférieure à l'étendue transversale de la branche de crochetage.

**3** - Dispositif selon la revendication 1 ou 2, caractérisé en ce que la seconde partie de liaison comporte un crochet (**13**) dont la grande branche (**15**) délimite, avec la semelle, un couloir d'engagement (**16**) présentant une section droite transversale décroissant en direction du pied.

**4** - Soutien-gorge comportant une ceinture thoracique pourvu d'un dispositif de fermeture selon l'une des revendications 1 à 3, caractérisé en ce que la seconde partie de liaison est adaptée sur le ruban droit pour que le bord de la plage arrière affleure le bord transversal dudit ruban.
